# EUROPÄISCHE PATENTSCHRIFT

(11) **EP 2 245 278 B1**
(45) Veröffentlichungstag und Bekanntmachung des Hinweises auf die Patenterteilung: **04.07.2012**
(21) Anmeldenummer: 09704198.2
(22) Anmeldetag: 24.01.2009
(51) Int. Cl.: F01L 1/344, F01L 1/34

(54) **STEUERVENTIL FÜR EINEN NOCKENWELLENVERSTELLER**
CONTROL VALVE FOR A CAMSHAFT ADJUSTER
SOUPAPE DE COMMANDE POUR UN MÉCANISME DE DISTRIBUTION À PROGRAMME VARIABLE

(30) Priorität: 26.01.2008 DE 102008006179
(43) Veröffentlichungstag der Anmeldung: 03.11.2010
(73) Patentinhaber: Schaeffler Technologies AG & Co. KG, 91074 Herzogenaurach (DE)
(72) Erfinder: SCHEIDIG, Gerhard, 90522 Oberasbach (DE); BAYRAKDAR, Ali, 90552 Röthenbach/Pegnitz (DE)
(86) Internationale Anmeldenummer: PCT/EP2009/000458
(87) Internationale Veröffentlichungsnummer: WO 2009/092610

(56) Entgegenhaltungen:
- EP-A- 1 752 691
- WO-A-2007/051704
- US-A- 6 029 703
- US-A1- 2002 026 914
- US-A1- 2003 226 593
- US-A1- 2004 182 450
- US-A1- 2006 016 495

## Beschreibung

### Gebiet der Erfindung

Die Erfindung betrifft ein Steuerventil für eine Vorrichtung zur variablen Einstellung der Steuerzeiten von Gaswechselventilen in Brennkraftmaschinen nach dem Oberbegriff des Anspruchs 1.

Aus der DE 10 2005 052 481 A1 ist z.B. ein gattungsgemäßes Steuerventil bekannt. Die Filterung des Druckmittels erfolgt hier mittels eines separaten Filters, der dem Zulaufkanal zugeordnet ist und/oder durch Einsatz einer Öltrennhülse. Nachteilig bei diesen Lösungen ist, dass durch die gesonderte Öltrennhülse eine erhöhtes Spänerisiko bei der Montage der Öltrennhülse geschaffen ist, wobei die Späne die Druckmittelleitkanäle zusetzen können oder die Bewegung der Teile zueinander derartig beeinträchtigen können, dass das Ventil seine Funktion nicht mehr erfüllen kann. Ferner ist die Verwendung von separaten Filtern in der Herstellung und Montage teuer.

Aufgabe der Erfindung ist es, ein kostengünstig herzustellendes und zu montierendes Steuerventil mit einer verbesserten Funktionssicherheit zu schaffen.

Die Aufgabe wird erfindungsgemäß durch ein Steuerventil mit den Merkmalen des Anspruchs 1 gelöst, wobei vorteilhafte Aus- und Weiterbildungen in den Unteransprüchen angegeben sind.

Erfindungsgemäß wird vorgeschlagen, dass der Druckmittelleiteinsatz eine Führungshülse aufweist, in der der Steuerkolben geführt ist, die Führungshülse eine Kunststoffumspritzung aufweist, in der wenigstens zwei der Druckmittelleitkanäle angeordnet sind, und zwischen der Kunststoffumspritzung und der Führungshülse eine Filtergewebe vorgesehen ist.

Der Grundgedanke der Erfindung ist darin zu sehen, dass der Druckmittelleiteinsatz mit der Führungshülse und der Umspritzung einen zweiteiligen Aufbau besitzt und zwischen beiden Teilen ein Filtergewebe vorgesehen ist. Der für das Druckmittel erforderliche Filter ist somit bereits in den Druckmittelleiteinsatz integriert, so dass das Spänerisiko und der Fertigungs- und Montageaufwand durch das bisher erforderliche separate Teil entfällt. Ferner bietet die Erfindung den Vorteil, dass der Filter möglichst nahe an den Steuerkanten des Druckmittelleiteinsatzes angeordnet ist, so dass diese bestmöglichst vor Schmutzpartikeln geschützt sind.

Weiterhin wird vorgeschlagen, dass das Filterelement wenigstens zwei Druckmittelleitkanälen zugeordnet sind, wobei weiter vorgeschlagen wird, dass das Filtergewebe wenigstens einem Zuström- und einem Abströmkanal zugeordnet ist. Damit kann das Druckmittel mit sehr wenig Aufwand in den Druckmittelleitkanälen mit nur einem einzigen Filtergewebe gefiltert werden. Damit ist eine im Vergleich zum Stand der Technik erheblich vergrößerte Filterfläche geschaffen, wodurch eine bessere Reinigung des Druckmittels geschaffen ist.

Das Filtergewebe kann nach der Umspritzung abschnittsweise beidseitig von der Umspritzung umgeben sein, wodurch die Verbindung der beiden Teile verstärkt wird.

Das Filtergewebe kann ferner schlauchförmig ausgebildet sein, so dass es nach dem Befestigen auf der Führungshülse und nach dem Umspritzen automatisch allen umfangseitigen Öffnungen der Druckmittelleitkanäle zugeordnet ist. Damit ist eine größtmögliche Filterfläche geschaffen und es werden alle Steuerkanten mit nur einem Filtergewebe geschützt.

Der Aufbau des Steuerventils kann weiter vereinfacht werden, indem die Umspritzung an ihrem der Nockenwelle zugewandten Ende eine Führung für ein Rückschlagventil aufweist. Damit entfällt der bisher erforderliche Einsatz in dem Steuerventil und die Teileanzahl des Steuerventils wird weiter reduziert.

Die Führungshülse kann als Stahlteil ausgebildet sein, und dient einerseits als Führungselement für den darin angeordneten Steuerkolben und andererseits als formstabiler Teil in dem umspritzten zweiteiligen Druckmittelleiteinsatz.

Das Filtergewebe kann elastisch aufweitbar ausgebildet sein, so dass dieses unter Aufweitung auf die Führungshülse aufgezogen werden kann. Ferner kann das Filtergewebe dadurch möglichen Belastungen aus den wechselnden Druckmittelströmungen nachgeben, ohne dass die Gefahr eines plötzlichen unvorhergesehenen Reißens besteht.

Das Filtergewebe kann aus einem kostengünstigen Kunststoff ausgebildet sein, so dass dieses mit der Kunststoffumspritzung verschmelzen kann.

Alternativ kann auch ein Stahlgewebe aus nichtrostendem Stahl verwendet werden, was hinsichlich der Temperatur des Druckmittels und auftretenden Dauerbeanspruchungen vorteilhaft ist.

Es wird weiter vorgeschlagen, dass das Gewebe rautenförmige Öffnungen aufweist. Damit ist eine Aufweitbarkeit des Gewebes unabhängig von dessen Materialeigenschaften gegeben.

Nachfolgend wird die Erfindung anhand eines bevorzugten Ausführungsbeispieles näher beschrieben. Die Zeichnungen zeigen im Einzelnen:
Fig.1: Vorrichtung zur variablen Einstellung der Steuerzeiten von Gaswechselventilen einer Brennkraftmaschine mit erfindungsgemäßen Steuerventil
Fig.2: Steuerventil mit Druckmitteleinsatz mit integriertem Filter
Fig.3: Druckmitteleinsatz mit integriertem Gewebe

In Fig.1 ist eine Vorrichtung zur variablen Einstellung der Steuerzeiten von Gaswechselventilen einer Brennkraftmaschine dargestellt, welche ein Antriebsrad 6 aufweist, dass mit einem Stator 7 drehfest verbunden ist. Ferner ist ein Rotor 8 vorgesehen, der drehfest mit einer Nockenwelle 4 verbunden ist. Das Antriebsrad 6 wird direkt oder indirekt von der Kurbelwelle der Brennkraftmaschine angetrieben. Die Drehbewegung des Antriebsrades 6 wird anschließend über den Stator 7 auf den Rotor 8 übertragen, so dass die drehfest mit dem Rotor 8 verbundene Nockenwelle 4 ebenfalls in Drehung versetzt wird. Die drehende Nockenwelle 4 steuert dann die Öffnungs- und Schließzeiten der Gaswechselventile der Brennkraftmaschine. Die Verstellung der Steuerzeiten der Gaswechselventile erfolgt dann durch Relativdrehung des Rotors 8 gegenüber dem Stator 7, welche durch das Steuerventil 1 gesteuert wird.

In Fig.2 und Fig.3 ist das Steuerventil 1 und dessen Druckmittelleiteinsatz 10 zu erkennen. Das Steuerventil 1 umfasst einen nockenwellenseitigen Druckmittelzulauf "P" und einen an dem der Nockenwelle 4 abgewandten Ende angeordneten Druckmittelablauf "T". Ferner sind zwei Arbeitsanschlüsse "A" und "B" vorgesehen, welche mit den Druckkammern zwischen dem Rotor 8 und dem Stator 7 kommunizieren. In dem Steuerventil 1 ist ein Druckmittelleiteinsatz 10 angeordnet, der Druckmittelleitkanäle 11,12,13,14 aufweist, die strömungstechnisch mit dem Zulaufanschluss "P", dem Ablaufanschluss "T" und den Arbeitsanschlüssen "A" und "B" verbunden oder verbindbar sind. In dem Druckmittelleiteinsatz 10 ist ein Steuerkolben 3 verschiebbar geführt. Je nach Stellung des Steuerkolbens 3 wird dann eine Verbindung zwischen dem Druckmittelzulauf "P" und den Arbeitsanschlüssen "A" und "B", bzw. dem Druckmittelablauf "T" hergestellt. Auf die Steuerung im Einzelnen soll hier nicht weiter eingegangen werden, da diese zum Stand der Technik gehört und z.B. in der DE 10 2005 052 481 A1 ausreichend beschrieben ist. Auf die Offenbarung der DE 10 2005 052 481 A1 wird damit für das Verständnis der Erfindung ausdrücklich Bezug genommen.

Der Druckmittelleiteinsatz 10 besitzt einen zweiteiligen Aufbau mit einer Führungshülse 15 und einer Umspritzung 16. Die Führungshülse 15 ist mit Öffnungen 14 versehen, die über einen an der Innenseite der Führungshülse 15 geführten Steuerkolben 3 verschließbar sind. Die Umspritzung 16 ist außenseitig mit den Druckmittelleitkanälen 11,12 und 13 versehen. Alle Druckmittelleitkanäle 11,12,13 und die Öffnungen 14 sind mit einem Filtergewebe 17 versehen, welches in den Drückmittelleifeinsatz 10 integriert ist. Das Filtergewebe 17 wird vor der Umspritzung auf der Führungshülse 15 angeordnet, so dass dieses nach der Umspritzung selbst Bestandteil des Druckmittelleiteinsatzes 10 ist. Das Filtergewebe 17 ist schlauchförmig ausgebildet und deckt damit nach dem Überstülpen über die Führungshülse 15 und dem Umspritzen automatisch alle umfangsseitig an in dem Druckmittelleiteinsatz 10 angeordneten Druckmittelleitkanäle 11,12,13 und die Öffnungen 14 ab, wobei dies unabhängig von der Anzahl, der Geometrie und der Anordnung derselben ist. Das Filtergewebe 17 ist an seinem der Nockenwelle 4 zugewandten Ende 19 beidseitig von Umspritzung umfasst, so dass hier eine besonders starke körperliche Verbindung zwischen Umspritzung 16 und Filtergewebe 17 geschaffen ist.

Ferner ist an dem Druckmittelleiteinsatz 10 an seiner der Nockenwelle 4 zugewandten Seite eine Führung 18 für den Verschlusskörper 21 eines Rückschlagventils 5 in dem Zulaufkanal "P" vorgesehen. Die Führung 18 ist durch eine von außen zugängliche Öffnung gebildet, in die der Verschlusskörper 21 einführbar ist. Nach dem Einführen des Verschlusskörpers 21 wird von außen ein Dichtteil 20 mit der Umspritzung 16 verbunden. An dem Dichtteil 20 liegt der Verschlusskörper 21 bei geschlossenem Rückschlagventil 5 federbelastet an. Hinsichtlich der Wirkung und der Art wie die Federbelastung erzeugt wird, wird auf die DE 10 2005 052 481 A1 verwiesen. Damit wird die Anzahl der Einzelteile des Steuerventils 1 nochmals reduziert, wobei zusätzlich der Vorteil geschaffen wird, dass das Rückschlagventil 5 mit dem Druckmittelleiteinsatz 10 als Baugruppe vormontiert gefertigt und montiert werden kann. Die Führung 18 verjüngt sich an seinem den Federdurchtritt aufweisenden Ende, so dass der Verschlusskörper 21 nach dem Einführen in die Führung 18 und dem Befestigen des Dichtteils 20 verliersicher in der Führung 18 aufgenommen ist.

## Patentansprüche

1. Steuerventil (1) für eine Vorrichtung zur variablen Einstellung der Steuerzeiten von Gaswechselventilen einer Brennkraftmaschine mit
- einem hohl ausgebildeten Ventilgehäuse (2),
- das mindestens einen Zulaufanschluss (P), mindestens einen Ablaufanschluss (T) und mindestens zwei Arbeitsanschlüsse (A,B) aufweist, und
- einem in dem Ventilgehäuse (2) angeordneten hohl ausgebildeten Druckmittelleiteinsatz (10),
- mit in der Wandung des Druckmittelleiteinsatzes (10) angeordneten mit den Arbeitsanschlüssen (A,B) kommunizierenden Druckmittelleitkanälen (11,12,13,14) und
- einem in dem Druckmittelleiteinsatz (10) angeordneten Steuerkolben (3),
- wobei der Druckmittelleiteinsatz (10) eine Führungshülse (15) aufweist, in der der Steuerkolben (3) geführt ist,
- die Führungshülse (15) eine Kunststoffumspritzung (16) aufweist, in der wenigstens zwei der Druckmittelleitkanäle (11,12,13,14) angeordnet sind, **dadurch gekennzeichnet, dass** zwischen der Kunststoffumspritzung (16) und der Führungshülse (15) eine Filtergewebe (17) vorgesehen ist.

2. Steuerventil nach Anspruch 1, **dadurch gekennzeichnet, dass** das Filtergewebe (17) wenigstens zwei Druckmittelleitkanälen (11,12,13,14) zugeordnet ist.

3. Steuerventil nach einem der vorangegangenen Ansprüche, **dadurch gekennzeichnet, dass** das Filtergewebe (17) wenigstens einem Zuström- und/oder einem Abströmkanal (P,A,B,T) zugeordnet ist.

4. Steuerventil nach einem der vorangegangenen Ansprüche, **dadurch gekennzeichnet, dass** das Filtergewebe (17) abschnittsweise beidseitig von der Kunststoffumspritzung (16) umfasst ist.

5. Steuerventil nach einem der vorangegangenen Ansprüche, **dadurch gekennzeichnet, dass** das Filtergewebe (17) schlauchförmig ausgebildet ist.

6. Steuerventil nach einem der vorangegangenen Ansprüche, **dadurch gekennzeichnet, dass** die Kunststoffumspritzung (16) an dem der Nockenwelle (4) zugewandten Ende eine Führung (18) für ein Rückschlagventil (5) bildet.

7. Steuerventil nach Anspruch 6, **dadurch gekennzeichnet, dass** die Führung (18) aus einer Öffnung gebildet ist, in die ein Verschlusskörper (21) des Rückschlagventils (5) von außen einführbar ist, und ein kraftschlüssig mit der Umspritzung (16) verbindbares Dichtteil (20) vorgesehen ist, an dem der Verschlusskörper(21) bei geschlossenem Rückschlagventil (5) anliegt.

8. Steuerventil nach einem der vorangegangenen Ansprüche, **dadurch gekennzeichnet, dass** die Führungshülse (15) ein Stahlteil ist.

9. Steuerventil nach einem der vorangegangenen Ansprüche, **dadurch gekennzeichnet, dass** das Filtergewebe (17) elastisch aufweitbar ist.

10. Steuerventil nach einem der vorangegangenen Ansprüche, **dadurch gekennzeichnet, dass** das Filtergewebe (17) ein Kunststoffgewebe ist.

11. Steuerventil nach einem der vorangegangenen Ansprüche, **dadurch gekennzeichnet, dass** das Filtergewebe (17) ein Stahlgewebe aus nichtrostendem Stahl ist.

12. Steuerventil nach einem der vorangegangenen Ansprüche, **dadurch gekennzeichnet, dass** das Filtergewebe (17) rautenförmige Öffnungen aufweist.

## Claims

1. Control valve (1) for a device for variably adjusting the timing of gas exchange valves of an internal combustion engine, having
- a hollow valve housing (2),
- which has at least one inflow port (P), at least one outflow port (T) and at least two working ports (A, B), and
- a pressure medium guiding insert (10) which is arranged in the valve housing (2) and which is of hollow form,
- with pressure medium guiding ducts (11, 12, 13, 14) which are arranged in the wall of the pressure medium guiding insert (10) and which communicate with the working ports (A, B), and
- with a control piston (3) arranged in the pressure medium guiding insert (10),
- wherein the pressure medium guiding insert (10) has a guide sleeve (15) in which the control piston (3) is guided,
- the guide sleeve (15) has a plastic injection-moulded encapsulation (16) in which at least two of the pressure medium guiding ducts (11, 12, 13, 14) are arranged, **characterized in that**
- a filter fabric (17) is provided between the plastic encapsulation (16) and the guide sleeve (15).

2. Control valve according to Claim 1, **characterized in that** the filter fabric (17) is assigned to at least two pressure medium guiding ducts (11, 12, 13, 14).

3. Control valve according to one of the preceding claims, **characterized in that** the filter fabric (17) is assigned to at least one inflow and/or one outflow duct (P, A, B, T).

4. Control valve according to one of the preceding claims, **characterized in that** the filter fabric (17) is, in sections, surrounded at both sides by the plastic injection-moulded encapsulation (16).

5. Control valve according to one of the preceding claims, **characterized in that** the filter fabric (17) is of hose-like form.

6. Control valve according to one of the preceding claims, **characterized in that** the plastic injection-moulded encapsulation (16) forms, on the end facing towards the camshaft (4), a guide (18) for a check valve (5).

7. Control valve according to Claim 6, **characterized in that** the guide (18) is formed by an opening into which a closure body (21) of the check valve (5) can be inserted from the outside, and a sealing part (20) is provided which can be connected in a non-positively locking manner to the encapsulation (16) and against which the closure body (21) bears when the check valve (5) is closed.

8. Control valve according to one of the preceding claims, **characterized in that** the guide sleeve (15) is a steel part.

9. Control valve according to one of the preceding claims, **characterized in that** the filter fabric (17) is elastically expandable.

10. Control valve according to one of the preceding claims, **characterized in that** the filter fabric (17) is a synthetic fabric.

11. Control valve according to one of the preceding claims, **characterized in that** the filter fabric (17) is a steel fabric composed of rustproof steel.

12. Control valve according to one of the preceding claims, **characterized in that** the filter fabric (17) has rhomboidal openings.

## Revendications

1. Soupape de commande (1) pour un dispositif pour l'ajustement variable des temps de commande de soupapes d'échange de gaz d'un moteur à combustion interne comprenant :
- un boîtier de soupape (2) creux
- qui présente au moins un raccord d'admission (P), au moins un raccord d'échappement (T) et au moins deux raccords de travail (A, B), et
- un insert de guidage pour fluide sous pression (10) creux disposé dans le boîtier de soupape (2),
- avec des conduits de guidage de fluide sous pression (11, 12, 13, 14) disposés dans la paroi de l'insert de guidage pour fluide sous pression (10) et communiquant avec les raccords de travail (A, B), et
- un piston de commande (3) disposé dans l'insert de guidage pour fluide sous pression (10),
- l'insert de guidage pour fluide sous pression (10) présentant une douille de guidage (15) dans laquelle est guidé le piston de commande (3),
- la douille de guidage (15) présentant un surmoulage en plastique (16) dans lequel sont disposés au moins deux des conduits de guidage de fluide sous pression (11, 12, 13, 14),
**caractérisée en ce**
**qu'**un filtre en tissu (17) est prévu entre le surmoulage en plastique (16) et la douille de guidage (15).

2. Soupape de commande selon la revendication 1, **caractérisée en ce que** le filtre en tissu (17) est associé à au moins deux conduits de guidage de fluide sous pression (11, 12, 13, 14).

3. Soupape de commande selon l'une quelconque des revendications précédentes, **caractérisée en ce que** le filtre en tissu (17) est associé à au moins un conduit d'afflux et/ou un conduit d'écoulement (P,A,B,T).

4. Soupape de commande selon l'une quelconque des revendications précédentes, **caractérisée en ce que** le filtre en tissu (17) est entouré en partie de chaque côté par le surmoulage en plastique (16).

5. Soupape de commande selon l'une quelconque des revendications précédentes, **caractérisée en ce que** le filtre en tissu (17) est réalisé en forme de tube.

6. Soupape de commande selon l'une quelconque des revendications précédentes, **caractérisée en ce que** le surmoulage en plastique (16) forme à l'extrémité tournée vers l'arbre à cames (4) un guide (18) pour un clapet anti-retour (5).

7. Soupape de commande selon la revendication 6, **caractérisée en ce que** le guide (18) est formé par une ouverture dans laquelle un corps de fermeture (21) du clapet anti-retour (5) peut être introduit depuis l'extérieur, et une partie d'étanchéité (20) pouvant être connectée par force au surmoulage (16) est prévue, contre laquelle s'applique le corps de fermeture (21) lorsque le clapet anti-retour (5) est fermé.

8. Soupape de commande selon l'une quelconque des revendications précédentes, **caractérisée en ce que** la douille de guidage (15) est une pièce en acier.

9. Soupape de commande selon l'une quelconque des revendications précédentes, **caractérisée en ce que** le filtre en tissu (17) peut être élargi élastiquement.

10. Soupape de commande selon l'une quelconque des revendications précédentes, **caractérisée en ce que** le filtre en tissu (17) est un tissu en plastique.

11. Soupape de commande selon l'une quelconque des revendications précédentes, **caractérisée en ce que** le filtre en tissu (17) est un tissu d'acier en acier inoxydable.

12. Soupape de commande selon l'une quelconque des revendications précédentes, **caractérisée en ce que** le filtre en tissu (17) présente des ouvertures en forme de losange.
